# EUROPÄISCHE PATENTSCHRIFT

(11) **EP 0 894 573 B1**
(45) Veröffentlichungstag und Bekanntmachung des Hinweises auf die Patenterteilung: **02.04.2003**
(21) Anmeldenummer: 98106229.2
(22) Anmeldetag: 06.04.1998
(51) Int. Cl.: B25B 5/12

(54) **Bauteilspanner**
Workpiece clamp
Dispositif de serrage d'une pièce

(30) Priorität: 29.07.1997 DE 19732600
(43) Veröffentlichungstag der Anmeldung: 03.02.1999
(73) Patentinhaber: BENTELER AG, D-33104 Paderborn (DE)
(72) Erfinder: Becker, Karsten, 32289 Rödinghausen-Bruchmühlen (DE); Borgolte, Uwe, 33104 Paderborn-Marienloh (DE); Kordtomeikel, Josef, 33415 Verl (DE)
(74) Vertreter: Bockermann, Rolf, Dipl.-Ing.

(56) Entgegenhaltungen:
- EP-A- 0 216 710
- EP-A- 0 370 914
- EP-A- 0 836 912
- DE-U- 29 713 944
- FR-A- 2 618 713
- US-A- 4 591 138
- US-A- 4 921 233

## Beschreibung

Bauteilspanner werden in den verschiedensten technischen Bereichen zur momentanen Fixierung von Werkstücken eingesetzt. Sie müssen schnell und zuverlässig arbeiten sowie über lange Einsatzzeiträume wartungsfrei vielfache Lastwechsel gewährleisten.

In diesem Zusammenhang zählt durch die DE 35 28 337 C2 ein Bauteilspanner zum Stand der Technik, bei welchem eine Spannstange Bestandteil eines durch ein Druckfluid, wie Luft oder Hydraulikflüssigkeit, beaufschlagbaren und in einem Zylinder axial verlagerbaren Kolbens bildet. Das dem Kolben abgewandte Ende der Spannstange ist mit einem Bolzen verbunden, der zwei Rollenpaare trägt. Die Rollen des äußeren Rollenpaars laufen in geraden Schlitzen, die sich parallel zur Längsachse der Spannstange erstrecken. Die Rollen des inneren Rollenpaars laufen in bogenförmigen Schlitzen eines um eine Achse schwenkbaren Spannarms. Auch der Führungsschlitz kann ggf. bogenförmig gekrümmt sein.

Mit dieser Gestaltung sollen unkontrollierbar hohe Einspannkräfte bei Selbsthemmung in der Endlage vermieden werden. Diese Bauart verlangt jedoch eine komplizierte Mechanik mit demzufolge aufwendiger Fertigung. Der Bauteilspanner baut durch den Führungsschlitz breit. Aufgrund der direkten Hebelübersetzung ist ein langer Kolbenweg und damit zwangsläufig eine entsprechend langgestreckte Bauform gegeben. Das Kniehebelprinzip wird hierbei in abgewandelter Form angewandt.

Um bei einem Bauteilspanner nach dem Kniehebelprinzip in die Selbsthaltung zu kommen, ist es notwendig, mit einer Bestandteil der Kniehebelanordnung bildenden Lasche über den oberen Totpunkt zu fahren. Dabei steigt die Kraft in der Lasche theoretisch bis ins Unendliche. In der Praxis wird die Kraft durch elastische Verformungen im gesamten System begrenzt. Dies bedeutet jedoch Verschleiß. Weiterhin kann nicht sichergestellt werden, dass der Spannarm bei hohen Spannkräften auch tatsächlich über den Totpunkt geschwenkt wird. Die maximale Spannkraft wird durch die zur Verfügung stehende Energie, insbesondere Druckluft, bestimmt. Ist diese in einem Druckluftzylinder herrschende Zylinderkraft nicht groß genug, um die erforderlichen Spannkräfte am Spannarm aufzubringen, fährt die Lasche nicht über den Totpunkt und somit auch nicht in die Selbsthaltung.

Die DE 31 30 942 A1 offenbart einen Bauteilspanner nach dem Kniehebelprinzip. An das freie Ende einer mit einem druckmittelbeaufschlagten Kolben verbundenen Kolbenstange ist eine federnd nachgiebig gestaltete Lasche angelenkt, die außerdem mit einem starren Kniehebel verbunden ist, der in 90° Versetzung mit einem Spannarm gekoppelt ist. Die Lasche ist so gestaltet, dass der Abstand der Koppelgelenke mit der Kolbenstange und dem Hebel veränderbar ist.

Durch die federnde Lasche sollen unendlich große Spannkräfte vermieden werden. Hiermit kann indessen nur die Spannkraft begrenzt, jedoch keine Selbsthemmung erreicht werden. Außerdem dürfte die Dauerfestigkeit und Haltbarkeit der Lasche problematisch sein. Ihre Fertigung ist zudem aufwendig. Darüberhinaus ist die Kraftbegrenzung von der Federkonstante sowie dem Federweg abhängig.

Bei dem Bauteilspanner der EP 0 370 914 A1 wird das Verschwenken des Klemmorgans aus einer Klemmstellung in eine Lösestellung und umgekehrt mittels eines Antriebsorgans bewerkstelligt, das in einem Gehäuse geradlinig verschiebbar ist. Mit dem Antriebsorgan ist ein Hebelarm gelenkig verbunden, der wiederum mit einer Stange gelenkig verbunden ist. Andererseits ist die Stange mit einer Kurbelwelle gelenkig verbunden, die drehfest mit dem Klemmorgan verbunden ist.

Im Gelenkbereich zwischen dem Hebelarm und der Stange befindet sich ein Rad, welches an einer Keilfläche abrollen kann, die Bestandteil eines um eine Achse schwenkbaren Profilteils bildet. Der Profilteil steht seinerseits unter dem Einfluss einer Druckfeder, die bestrebt ist, den Profilteil ständig in Richtung auf das Rad zu drücken.

In der Nähe der Achse für den Profilteil befindet sich eine Ausnehmung in der Keilfläche. Die Ausnehmung bildet in Verbindung mit dem Rad und der Druckfeder ein Sperrmittel, das die beweglichen Teile Kurbelwelle, Antriebsorgan, Stange und Hebelarm in der Klemmstellung elastisch verriegeln soll. Aufgrund der elastischen Verriegelung dieser speziellen Bauteilzuordnung ist aber keine exakt definierbare Totpunktlage des Klemmorgans bei einwandfreier Selbsthemmung erzielbar.

Bei diesem Bauteilspanner gelangt eine größere Anzahl von Einzelteilen zum Einsatz. Ferner ist ein zusätzlicher Hebelarm eingegliedert. Dazu ist eine weitere Gelenkstelle erforderlich mit dem entsprechenden Herstellungsaufwand. Außerdem bildet diese Gelenkstelle einen Verschleißbereich, der einer erhöhten Wartung bedarf.

Des Weiteren bildet bei dem bekannten Bauteilspanner die Keilfläche Bestandteil des um die Achse schwenkbaren Profilteils. Auch hier ist nicht nur ein zusätzlicher Bauteil vorhanden, sondern eine weitere Verschleißstelle in Form der Achse.

Außerdem steht der Profilteil unter dem Einfluss einer Druckfeder. Hiermit ist nicht nur ein erhöhter Aufwand verbunden, sondern auch eine zusätzliche Lagerung der Druckfeder. Negativ im bekannten Fall ist darüberhinaus, dass Federn grundsätzlich einem nicht gewünschten Verschleiß unterliegen.

Im Rahmen der Mehrkopfspannvorrichtung der DE 36 86 385 T2 wird bei jedem Spannkopf ein elastisch deformierbares Element vorgesehen, das im Augenblick der Verriegelung des Spannarms in der Spannposition sich elastisch nachgiebig verhält. Demnach kann auch bei diesem Vorschlag kein genau definierbarer Totpunkt mit einwandfreier Selbsthemmung verwirklicht werden.

Die US-PS 4,921,233 offenbart einen Bauteilspanner gemäß dem Oberbegriff des unabhängigen Anspruchs 1, bei welchem eine mit dem Spannarm verbundene Rolle an einer Zwangsführung abwälzt, die einen über der Rolle konkaven Bereich aus mehreren Längenabschnitten aufweist. Jeder einzelne Abschnitt dieses konkaven Bereichs besitzt einen Radius mit einem Krümmungsmittelpunkt, der zwischen der Gelenkachse des Spannarms undderGelenkachsedesden Spannarm mit der Rolle verbindenden Lasche liegt. Auf diese Weise soll, z.B. bei Energieausfall, eine Selbsthemmung vermieden werden. Unterstützt wird dieses Bestreben ferner dadurch, dass der Winkel zwischen einer Ebene, die durch die beiden Gelenkachsen der Lasche verläuft, und der Ebene, die die Gelenkachse des Spannarms und die Gelenkachse zwischen dem Spannarm und der Lasche schneidet, kleiner als 90° sein soll.

Der Erfindung liegt ausgehend vom Stand der Technik die Aufgabe zugrunde, einen Bauteilspanner zu schaffen, der bei einfacher Ausgestaltung unter Benutzung des Kniehebelprinzips eine Begrenzung des Kraftanstiegs erlaubt und es trotzdem gewährleistet, dass in der Spannposition auch bei Ausfall der Spannenergie die Spannposition durch Selbsthemmung gewährleistet ist.

Die Lösung dieser Aufgabe wird in den im Anspruch 1 aufgeführten Merkmalen gesehen.

Kernpunkt der Erfindung bildet der Sachverhalt, dass die Zwangsführung für mindestens eine endseitig der Spannstange angeordnete Laufrolle mit einem zum ersten Koppelgelenk zwischen Hebel und Lasche in dessen Totpunkt konkaven Endabschnitt versehen ist. Dieser konkave Endabschnitt beginnt vor der der Bereitschaftsposition zugewandten Seite der durch das sich im Totpunkt befindende zweite Koppelgelenk verlaufenden, sich zur Längsachse der Spannstange in der Bereitschaftsposition senkrecht erstreckenden Ebene und endet auf der dieser Bereitschaftsposition abgewandten Seite dieser Ebene an einem Endpunkt, an dem die Laufrolle nach Überfahren des Totpunkts, zum Erreichen eines selbsthemmenden Zustands, gelangt. Der konkave Endabschnitt ist kreisbogenförmig gekrümmt. Er besitzt einen Radius, welcher der Länge der Lasche zwischen dem ersten und zweiten Koppelgelenk zuzüglich dem Radius der Laufrolle entspricht.

Erreicht das zweite Koppelgelenk zwischen der Lasche und der Spannstange den Anfang des konkaven Endabschnitts vor dieser Ebene, befindet sich der Spannarm in der Spannstellung. Die maximale Spannkraft ist aufgebaut. Es findet kein weiterer Kraftanstieg statt. Durch die an der Spannstange weiter anstehende Spannkraft wird jedoch das zweite Koppelgelenk zwischen Lasche und Spannstange über die Ebene hinweg bewegt, bis dieses zweite Koppelgelenk das hinter der Ebene liegende Ende des konkaven Endabschnitts erreicht hat. Bei dieser Bewegung bleibt die maximale Spannkraft stets erhalten. Hinter der Ebene liegt die Lasche im Selbsthemmungsbereich. Fällt in dieser Position die Spannenergie weg, bleibt jedoch die vollständige Spannkraft ohne Verlust erhalten.

Der besondere Vorteil der Erfindung ist mithin die Sicherstellung der Kraftbegrenzung auf einfache Weise durch den konkaven Endabschnitt mit einem ganz bestimmten Radius. Nur mit diesem Radius ist eine konstante Kraft über den Verlauf des Kolbenwegs möglich. Hierdurch wird eine einwandfreie Selbsthemmung nach dem Überfahren des Totpunkts gewährleistet. Der Bauteilspanner hat auch eine sehr kompakte Bauweise, da durch die erfindungsgemäße Wegübersetzung zwischen dem Hebel und der Lasche nur ein geringer Hub der Spannstange erforderlich ist.

Die Erfindung erlaubt es außerdem, den Schwenkwinkel des Spannarms zwischen der Bereitschaftsposition und der Spannstellung beliebig einrichten zu können. Lediglich durch den Einsatz von hubbegrenzenden Stücken oder durch den Austausch der Spannstange können Öffnungswinkel von insbesondere 45°, 60°, 90° und 115° bis zu einem maximalen öffnungswinkel von 135° vorgesehen werden. Des Weiteren kann dem Bauteilspanner problemlos eine integrierte Stellungsabfrage zugeordnet werden.

Das Gehäuse zur Lagerung von Spannarm, Hebel, Lasche und Spannstange ist ferner so ausgebildet, dass ein mit dem Spannarm zusammenarbeitendes Widerlager zur Lagefixierung der zu bearbeitenden Werkstücke dem Gehäuse lösbar zugeordnet werden kann.

Eine besonders zweckmäßige Ausführungsform der Erfindung besteht in den Merkmalen des Anspruchs 2. Danach erstreckt sich der konkave Endabschnitt der Zwangsführung über eine Länge, die einem die Ebene durch das erste Koppelgelenk zwischen dem Hebel und der Lasche im Totpunkt übergreifenden Schwenkwinkel der Lasche von 6° bis 10°, vorzugsweise aber 8°, entspricht. Dadurch ist mit 4° über der Ebene die Selbsthemmung der Lasche gewährleistet.

Gemäß den Merkmalen des Anspruchs 3 sind die Zwangsführung, der Hebel, die Lasche und die Laufrolle in einem mit der Führung für die Spannstange verbindbaren zweiteiligen Gehäuse angeordnet. Auf diese Art und Weise sind diese Teile gegen äußere Einflüsse auch in einem rauhen Betrieb gut geschützt. Die Zweiteiligkeit des Gehäuses erlaubt eine einfache Fertigung sowie eine problemlose Montage. Die Führung wird insbesondere durch einen Zylinder gebildet, wenn gemäß einer bevorzugten Ausführungsform die Spannstange als mit einem Druckluft beaufschlagbaren oder auch mit einem hydraulisch beaufschlagbaren Kolben verbundene Kolbenstange ausgebildet ist. Die notwendige Auslenkung der Spannstange bei einem Kontakt der Laufrolle mit dem konkaven Endabschnitt wird durch die Dichtungen am Zylinder für die Spannstange aufgefangen.

Eine gleichmäßige verkantungsfreie Kraftübersetzung von der Spannstange auf den Spannarm wird mit den Merkmalen des Anspruchs 4 erzielt.

Besonders zweckmäßig ist es, wenn nach Anspruch 5 die Schwenkwelle in den die Gelenkarme tragenden Endabschnitten mehrkantig ausgebildet ist. Hierbei kann die Schwenkwelle insbesondere vierkantig gestaltet sein. Die Gelenkarme sind dann mit entsprechenden Ausnehmungen und/oder Klemmstücken versehen, über welche die Gelenkarme einwandfrei an der Schwenkwelle festgelegt werden können. Die Schwenkwelle und der Hebel sind vorzugsweise ein Bauteil, der durch Dreh- und Fräsoperationen gefertigt werden kann.

Die Erfindung ist nachfolgend anhand eines in den Zeichnungen veranschaulichten Ausführungsbeispiels näher erläutert. Es zeigen:
- Figur 1: einen Bauteilspanner in schematischer Seitenansicht;
- Figur 2: den Bauteilspanner der Figur 1 in der Draufsicht;
- Figuren 3 bis 6: in vergrößerter Darstellung einen vertikalen Längsschnitt durch die Figur 2 entlang der Linie A-A entsprechend dem Ausschnitt B der Figur 1 in vier verschiedenen Betriebsstellungen;
- Figuren 7 bis 10: die Darstellungen der Figuren 3 bis 6 im Schema und
- Figur 11: in nochmals vergrößertem Maßstab die Darstellung der Figur 9.

Mit 1 ist in den Figuren 1 und 2 ein mit Druckluft betriebener Bauteilspanner bezeichnet. Der Bauteilspanner 1 umfasst einen mit Druckluft beaufschlagbaren Zylinder 2 zur Führung eines nicht näher veranschaulichten Kolbens mit Kolbenstange, ein mit dem Zylinder 2 verbundenes zweiteiliges Gehäuse 3 mit einem darin integrierten nicht näher veranschaulichten Kniehebelsystem zur Übertragung der von der Druckluft auf den Kolben ausgeübten Kraft auf einen schwenkbaren Spannarm 4. Der Spannarm 4 weist in U-förmiger Konfiguration zwei Gelenkarme 5 auf, die über Klemmstücke 6 an einer an den aus dem Gehäuse 3 herausgeführten Enden vierkantig gestalteten Schwenkwelle 7 lösbar befestigt sind. In der in den Figuren 1 und 2 veranschaulichten Spannstellung ST verläuft die Längsachse 8 des Spannarms 4 senkrecht zur Längsachse 9 des Zylinders 2. Der Druckluftanschluss des Ringraums 2a ist mit 10 und der des Kolbenraums 2b mit 10a bezeichnet.

Wie die Figuren 3 bis 6 näher zu erkennen geben, ist mit dem Spannarm 4 im Innern des Gehäuses 3 ein starrer Hebel 11 in 90°-Versetzung verbunden. Der Hebel 11 bildet einen einstückigen Bestandteil der Schwenkwelle 7.

An dem der Schwenkwelle 7 abgewandten Ende ist der Hebel 11 über ein erstes Koppelgelenk 12 mit einer starren Lasche 13 verbunden, die ihrerseits wiederum über ein zweites Koppelgelenk 14 mit einem Ende 15 einer Spannstange 16 verbunden ist (Figur 3). Das zweite Koppelgelenk 14 stützt sich an einer Laufrolle 17 ab, die an einer Zwangsführung 18 im Gehäuse 3 abwälzt. Eine Ausnehmung 19 in den Hälften 20, 21 des Gehäuses 3 ist an die Größe der Schwenkbewegungen des Hebels 11 und der Lasche 13 angepasst.

Wie die Figur 11 rein schematisch näher erkennen lässt, setzt sich die Zwangsführung 18 für die Laufrolle 17 aus einem geradlinig verlaufenden Längenabschnitt 22 und einem bogenförmig gekrümmten Endabschnitt 23 zusammen. Die Länge L des geraden Längenabschnitts 22 entspricht der Größe des Schwenkwinkels α des Spannarms 4 zwischen der Bereitschaftsposition BP und der Spannstellung ST. Er verläuft geradlinig parallel zur Längsachse 9 des Zylinders 2. Der Endabschnitt 23 ist zum ersten Koppelgelenk 12 zwischen dem Hebel 11 und der Lasche 13 in dessen Totpunkt (Spannstellung ST von 4) konkav gekrümmt. Er beginnt bei 24 vor der der Bereitschaftsposition (BP) zugewandten Seite der durch das sich im Totpunkt befindende erste Koppelgelenk 12 verlaufenden, sich zur Längsachse 9 des Zylinders 2 senkrecht erstreckenden Ebene E-E und endet bei 25 auf der dieser Bereitschaftsposition (BP) abgewandten Seite dieser Ebene E-E. Seine Bogenlänge L3 entspricht dem Winkel 2β zwischen den Punkten 24 und 25. Der Winkel β zwischen der Ebene E-E und den Punkten 24, 25 des konkaven Endabschnitts 23 beträgt jeweils 4°.

Der Figur 11 ist ferner zu entnehmen, dass die Länge L1 der Lasche 13 zwischen dem ersten Koppelgelenk 12 und dem zweiten Koppelgelenk 14 größer als der Abstand A zwischen dem ersten Koppelgelenk 12 und der koaxial zur Längsachse 9 des Zylinders 2 verlaufenden Längsachse 27 der Spannstange 18 bemessen ist.

Die Betriebsweise des Bauteilspanners 1 ist nachfolgend anhand der Figuren 3 bis 11 näher erläutert.

In den Figuren 3 und 7 ist die Bereitschaftsposition BP des Spannarms 4 dargestellt. Der Öffnungswinkel α beträgt 135°. Der Bauteilspanner 1 ist vollständig geöffnet. Es steht über den Druckluftanschluss 10 Druckluft im Ringraum 2a des Zylinders 2 an.

Durch Beaufschlagung des Kolbens 28 im Kolbenraum 2b des Zylinders 2 wird dieser in Längsrichtung des Zylinders 2 bewegt (Figuren 4 und 8). Hierbei wälzt die Laufrolle 17 am Längenabschnitt 22 der Zwangsführung 18 ab. Hat die Laufrolle 17 das in der Zeichnungsebene untere Ende 24 des konkaven Endabschnitts 23 erreicht (Figuren 4 und 8), ist der Spannarm 4 um 135° in die Spannstellung ST verschwenkt worden. Der öffnungswinkel beträgt 0°. Die maximale Spannkraft ist erreicht.

Durch weitere Beaufschlagung des Kolbens 28 mit Druckluft über den Druckluftanschluss 10a des Kolbenraums 2b fährt die Spannstange 16 weiter aus und verschwenkt die Lasche 13 um das nunmehr ortsfest fixierte erste Koppelgelenk 12 zwischen dem Hebel 11 und der Lasche 13 bis in die Ebene E-E, die sich durch das erste Koppelgelenk 12 erstreckt und senkrecht zur Längsachse 9 des Zylinders 2 verläuft. Hierbei wälzt die Laufrolle 17 am konkaven Endabschnitt 23 ab, ohne dass die bereits erreichte Spannkraft erhöht wird (Figuren 5, 9 und 11).

Durch Fortsetzung der Beaufschlagung des Kolbens 28 mit Druckluft wird die Lasche 13 gemäß den Figuren 6 und 10 auch über diese Ebene E-E hinaus weiterverlagert, bis dass die Laufrolle 17 das in der Zeichnungsebene obere Ende 25 des konkaven Endabschnitts 23 erreicht hat.

Fällt nunmehr Druckluft ab, so würde die vollständige Spannkraft erhalten bleiben, da die Lasche 13 - bezogen auf die Zeichnungsebene - mit 4° über der Ebene E-E liegt und sich damit im Bereich der Selbsthemmung befindet.

### Bezugszeichenaufstellung

- 1 6: Bauteilspanner
- 2 6: Zylinder
2a - Ringraum v. 2
2b - Kolbenraum v. 2
- 3 -: Gehäuse
- 4 -: Spannarm
- 5 -: Gelenkarme v. 4
- 6 -: Klemmstücke
- 7 -: Schwenkwelle
- 8 -: Längsachse v. 4
- 9 -: Längsachse v. 2
- 10 -: Druckluftanschluss
10a - Druckluftanschluss
- 11 -: Hebel
- 12 -: erstes Koppelgelenk f. 11 u. 13
- 13 -: Lasche
- 14 -: zweites Koppelgelenk zw. 13 u. 16
- 15 -: Ende v. 16
- 16 -: Spannstange
- 17 -: Laufrolle
- 18 -: Zwangsführung
- 19 -: Ausnehmung in 20, 21
- 20 -: Hälfte v. 3
- 21 -: Hälfte v. 3
- 22 -: Längenabschnitt v. 18
- 23 -: Endabschnitt v. 18
- 24 -: Beginn v. 23
- 25 -: Ende v. 23
- 26 -: Achse v. 7
- 27 -: Längsachse v. 16
- 28 -: Kolben in 2
- A -: Abstand zw. 12 u. 27
- BP -: Bereitschaftsposition
- E-E-: Ebene durch 12
- L -: Länge v. 22
- L1 -: Länge v. 13
- L2 -: Länge v. 11
- L3 -: Bogenlänge v. 23
- R -: Radius v. 23
- r -: Radius v. 17
- ST -: Spannstellung v. 4
- α -: Schwenkwinkel v. 4
- β -: Winkel zw. E-E u. 24 bzw. 25

## Patentansprüche

1. Bauteilspanner, der eine durch pneumatische, hydraulische oder elektrische Energie verlagerbare Spannstange (16), einen aus seiner Spannstellung (ST) in eine Bereitschaftsposition (BP) und umgekehrt schwenkbaren Spannarm (4), einen mit dem Spannarm (4) über eine Schwenkwelle (7) drehfest verbundenen starren Hebel (11) und eine sowohl mit dem Hebel (11) als auch mit dem Ende (15) der Spannstange (16) drehbeweglich gekoppelte starre Lasche (13) aufweist, deren Länge (L1) zwischen einem ersten Koppelgelenk (12) und einem zweiten Koppelgelenk (14) größer als der Abstand (A) zwischen dem ersten Koppelgelenk (12) der Lasche (13) mit dem Hebel (11) und der Längsachse (27) der Spannstange (16) in der Bereitschaftsposition (BP) bemessen ist, wobei das zweite Koppelgelenk (14) zwischen der Lasche (13) und dem Ende (15) der Spannstange (16) an wenigstens einer Laufrolle (17) abgestützt ist, die an einer Zwangsführung (18) abwälzt, welche einen dem Schwenkwinkel (α) des Spannarms (4) zwischen der Bereitschaftsposition (BP) und der Spannstellung (ST) entsprechenden Längenabschnitt (L) besitzt, der geradlinig parallel zur Längsachse (27) der Spannstange (16) in der Bereitschaftsposition (BP) verläuft, und welche mit einem zum ersten Koppelgelenk (12) zwischen Hebel (11) und Lasche (13) in dessen Totpunkt konkaven Endabschnitt (23) versehen ist, der vor der der Bereitschaftsposition (BP) zugewandten Seite der durch das sich im Totpunkt befindende erste Koppelgelenk (12) verlaufenden, sich zur Längsachse (27) der Spannstange (16) in der Bereitschaftsposition (BP) senkrecht erstreckenden Ebene (E-E) beginnt **dadurch gekennzeichnet, daß** der Endabschnitt (23) auf der dieser Bereitschaftsposition (BP) abgewandten Seite dieser Ebene (E-E) an einem Endpunkt (25) endet, an den die Laufrolle (17) nach Überfahren des Totpunkts zum Erreichen eines selbsthemmenden Zustands gelangt, wobei der konkave Endabschnitt (23) einen Radius (R) aufweist, welcher der Länge (L1) der Lasche (13) zwischen dem ersten Koppelgelenk (12) und dem zweiten Koppelgelenk (14) zuzüglich des Radius (r) der Laufrolle (17) entspricht.

2. Bauteilspanner nach Anspruch 1, bei welchem sich der konkave Endabschnitt (23) der Zwangsführung (18) über eine Bogenlänge (L3) erstreckt, die einem die Ebene (E-E) übergreifenden Schwenkwinkel (2β) der Lasche (13) von 6° bis 10°, vorzugsweise 8°, entspricht.

3. Bauteilspanner nach Anspruch 1 oder 2, bei welchem die Zwangsführung (18), der Hebel (11), die Lasche (13) und die Laufrolle (17) in einem mit der Führung (2) für die Spannstange (16) verbindbaren zweiteiligen Gehäuse (3) angeordnet sind.

4. Bauteilspanner nach einem der Ansprüche 1 bis 3, bei welchem der Spannarm (4) mit zwei Gelenkarmen (5) das Gehäuse (3) seitlich umfasst und über die Gelenkarme (5) mit den aus dem Gehäuse (3) herausgeführten Enden der mit dem Hebel (11) einstückig gestalteten Schwenkwelle (7) drehfest verbunden ist.

5. Bauteilspanner nach Anspruch 4, bei welchem die Schwenkwelle (7) in den die Gelenkarme (5) tragenden Endabschnitten mehrkantig ausgebildet ist.

## Claims

1. A component clamp comprising a clamping bar (16) movable by pneumatic, hydraulic of electric emergy, a clamping arm (4) pivotable out of its clamping position (ST) into a standby position (BP) and vice-versa, a rigid lever (11) connected non-rotatably to the clamping arm (4) via a pivot (7), and a rigid link (13) coupled for rotation both with the lever (11) and with the end (15) of the clamping bar (16), the length (L1) of said link between a first joint (12) and a second joint (14) being greater than the distance (A) between the first joint (12) of the link (13) to the lever (11) and the longitudinal axis (27) of the clamping bar (16) in the standby position (BP), wherein the second joint (14) is supported, between the link (13) and the end (15) of the clamping bar (16), against at least one roller (17) which rolls on a positive guide (18) which has a length portion (L) corresponding to the angle of pivoting (α) of the clamping arm (4) between the standby position (BP) and the clamping position (ST), said length portion extending rectilinearly in parallel relationship to the longitudinal axis (27) of the clamping bar (16) in the standby position (BP), and which is provided with an end portion (23) which, in relation to the first joint (12) between the lever (11) and the link (13), is concave in the dead centre position of said joint, said end portion (23) starting in front of that side of the plane (E-E) extending through the first joint (12) in the dead-centre position and perpendicularly to the longitudinal axis (27) of the clamping bar (16) in the standby position (BP) that faces the standby position (BP), **characterised in that** the end portion (23) on the side of said plane (E-E) remote from said standby position (BP) ends at an end point (25) at which the roller (17) arrives after traversing the dead-centre position to reach a self-locking state, the concave end portion (23) having a radius (R) which corresponds to the length (L1) of the link (13) between the first joint (12) and the second joint (13) plus the radius (r) of the roller (17).

2. A component clamp according to claim 1, wherein the concave end portion (23) of the positive guide (18) extends over an arc length (L3) corresponding to an angle of pivoting (2β) of 6° to 10°, preferably 8°, of the link (13) spanning the plane (E-E).

3. A component clamp according to claim 1 or 2, wherein the positive guide (18), the lever (11), the link (13) and the roller (17) are disposed in a two-part housing (3) which is adapted to be connected to the guide (2) for the clamping bar (16).

4. A component clamp according to any one of claims 1 to 3, wherein the clamping arm (4) laterally encloses the housing (3) by two joint arms (5) and is non-rotatably connected via the joint arms (5) to the ends of the pivot (7) made in one piece with the lever (11), said ends being taken out of the housing (3).

5. A component clamp according to claim 4, wherein the pivot (7) is of polygonal construction in the end portions bearing the joint arms (5).

## Revendications

1. Dispositif de serrage d'une pièce qui comporte une tige de serrage (16) pouvant être déplacée par l'énergie pneumatique, hydraulique ou électrique, un bras de serrage (4) pouvant basculer depuis sa position de serrage (ST) jusque dans une position d'attente de fonctionnement (BP) et vice-versa, un levier rigide (11) solidarisé en rotation avec le bras de serrage (4) par l'intermédiaire d'un arbre basculant (7) et un maillon rigide (13) accouplé de façon mobile en rotation aussi bien au levier (11) qu'à l'extrémité (15) de la tige de serrage (16), dont la longueur (L1) entre une première articulation d'accouplement (12) et une seconde articulation d'accouplement (14) est dimensionnée de façon à être supérieure à la distance (A) entre la première articulation d'accouplement (12) du maillon (13) au levier (11) et l'axe longitudinal (27) de la tige de serrage (16) dans la position d'attente de fonctionnement (BP), la seconde articulation d'accouplement (14) entre le maillon (13) et l'extrémité (15) de la tige de serrage (16) s'appuie au moins sur un galet de roulement (17), qui roule sur un guidage forcé (18), qui possède la section longitudinale (L) correspondant à l'angle de basculement (a) du bras de serrage (4) entre la position d'attente de fonctionnement (BP) et la position de serrage, qui s'étend linéairement parallèlement à l'axe longitudinal (27) de la tige de serrage (16) dans le position d'attente de fonctionnement, et qui est muni d'une section d'extrémité (23) concave dans son point mort par rapport à la première articulation d'accouplement (12) entre le levier (11) et le maillon (13), qui commence avant le côté tourné vers la position d'attente de fonctionnement du plan (E-E) s'étendant perpendiculairement à l'axe longitudinal (27) de la tige de serrage (16) dans la position d'attente de fonctionnement (BP) par la première articulation d'accouplement (12) se trouvant au point mort, **caractérisé en ce que** la section d'extrémité (23) aboutit en un point d'extrémité (25) sur le côté détourné de cette position d'attente de fonctionnement (BP) de ce plan (E-E), sur lequel parvient le galet de roulement (17) après avoir franchi le point mort pour atteindre un état autobloquant, tandis que la section d'extrémité concave (23) présente un rayon (R) qui correspond à la longueur (L1) du maillon (13) entre la première articulation d'accouplement (12) et la seconde articulation d'accouplement (14) en plus du rayon (r) du galet de roulement (17).

2. Dispositif de serrage de pièce selon la revendication 1, dans lequel la section d'extrémité concave (23) du guidage forcé (18) s'étend sur une longueur d'arc (L3) qui correspond à un angle de basculement (2β) dépassant le plan (E-E) du maillon (13) de 6° à 10°, de préférence de 8°.

3. Dispositif de serrage de pièce selon la revendication 1 ou 2, dans lequel le guidage forcé (18), le levier (11), le maillon (13) et le galet de roulement (17) sont agencés dans un logement (3) en deux parties qui peut être raccordé au guidage (2) pour la tige de serrage (16).

4. Dispositif de serrage de pièce selon l'une des revendications 1 à 3, dans lequel le bras de serrage (4) enserre latéralement le logement (3) avec deux bras articulés (5) et est solidarisé en rotation, par l'intermédiaire des deux bras articulés (5), avec les extrémités sortant du logement (3) de l'arbre basculant (7) formé d'un seul tenant avec le levier (11).

5. Dispositif de serrage de pièce selon la revendication 4, dans lequel l'arbre basculant (7) est de configuration polygonale dans les sections d'extrémité portant les bras articulés (5).
